# FASCICULE DE BREVET EUROPEEN

(11) **EP 0 335 788 B1**
(45) Date de publication et mention de la délivrance du brevet: **20.07.1994**
(21) Numéro de dépôt: 89400847.3
(22) Date de dépôt: 24.03.1989
(51) Int. Cl.: H01P 1/185, H01P 5/10, H01P 5/20

(54) **Circuit déphaseur hyperfréquence**
Mikrowellenphasenschieber
Microwave phase shifter

(30) Priorité: 01.04.1988 FR 8804388
(43) Date de publication de la demande: 04.10.1989
(73) Titulaire: THOMSON-CSF, 75008 Paris (FR)
(72) Inventeur: Ariel, Joelle, F-92045 Paris la Défense (FR); Legendre, Jacques, F-92045 Paris la Défense (FR)
(74) Mandataire: Albert, Claude

(56) Documents cités:
- EP-A- 0 013 222
- CA-A- 1 207 852
- FR-A- 1 570 001
- FR-A- 2 210 021
- GB-A- 1 178 488
- IEEE TRANSACTIONS ON MICROWAVE THEORY AND TECHNIQUES, vol. 24, no. 4, avril 1976, pages 231-233, New York, US; B. SCHIEK et al.: "An improved microstrip-to-microslot transition"
- IEEE TRANSACTIONS ON MICROWAVE THEORY AND TECHNIQUES, vol. MTT-22, no. 6, juin 1974, pages 675-688, New York, US; R.W. BURNS et al.: "Low cost design techniques for semiconductor phase shifters"
- IEE PROCEEDINGS, section A-K, vol. 129, no. 3, partie F, juin 1982, pages 208-212, Old Woking, Surrey, GB; W.D. CORNISH et al.: "Microwave frequency dividers: devices and applications"

## Description

L'invention concerne les circuits déphaseurs hyperfréquence et, plus particulièrement, les circuits déphaseurs hyperfréquence qui réalisent des déphasages élémentaires sous la commande de signaux électriques et qui peuvent être groupés pour obtenir des déphasages qui sont des multiples entiers des déphasages élémentaires. En hyperfréquence, on utilise des lignes de propagation qui peuvent prendre différentes formes et les figures 1 à 4 sont respectivement des vues qui représentent respectivement une ligne de propagation à fente et une ligne de propagation à ruban plus connue sous le nom de ligne microstrip.

Une ligne à fente(figures 1 et 2) est constituée par une ouverture 1 pratiquée dans une couche métallique 2 déposée sur un substrat diélectrique 3. Le support diélectrique assure la tenue mécanique des conducteurs métalliques et constitue le milieu de propagation de l'onde hyperfréquence dont l'énergie se trouve concentrée entre les bords 4 et 5 de la fente. Sur la figure 2, des lignes de force du champ électrique E ont été représentées en pointillés et celles du champ magnétique en traits pleins. L'épaisseur du matériau diélectrique est liée à sa nature et la largeur de la ligne à fente détermine l'impédance caractéristique de la ligne.

La ligne de propagation à ruban (figures 3 et 4) comporte une plaque diélectrique 7 disposée entre un ruban 6 et un plan métallique 8 appelé également plan de masse. Comme pour la ligne à fente des figures 1 et 2, la presque totalité de l'énergie est concentrée dans le diélectrique 7. Sur la figure 4, les lignes de force du champ électrique E ont été représentées en pointillés. Le matériau diélectrique utilisé dans les deux lignes à fente ou à ruban peut être un polytétrafluoréthylène, un oxyde de béryllium, une céramique d'aluminium, un quartz ou un ferrite.

Outre une fonction de propagation, les lignes à fente ou à ruban peuvent réaliser séparément une fonction de déphasage en les configurant de différentes manières. C'est ainsi qu'en mettant en oeuvre une technologie du type ligne à ruban, on peut réaliser les déphaseurs dits à commutation de ligne, à perturbations, ou à coupleurs 3 db/90°.

Pour une description de ces déphaseurs de l'art antérieur, qu'ils soient du type à ligne à fente ou ligne à ruban, on peut se reporter à de nombreux articles dans la revue IEEE TRANSACTIONS ON MICROWAVE THEORY AND TECHNIQUES et notamment un article de Elio A MARIANI et autres - vol MTT-17 n°12 - décembre 1969 pages 1091 à 1096 intitulé "Slot Line Characteristics" ainsi qu'un article de F.F. WHITE Mars 1965 pages 232 à 242 intitulé "High Power, p-i-n Diode Controlled Microwave Transmission Phase Shifters" et dans un article de R.W.Burns et.al., Juin 1974, pages 675-688 intitulé "Low cost design techniques for semiconductor phase shifters" (voir figure 27).

Dans certaines applications, il est nécessaire de passer d'un type de ligne à un autre et il a été proposé, à cet effet, de nombreux dispositifs de couplage. Un exemple de dispositif de couplage permettant de passer d'une ligne à ruban à une ligne à fente est décrit dans le document FR-A-2210 021 (figure 7) et un autre exemple est décrit dans un article du journal IEEE TRANSACTIONS ON MICROWAVE THEORY AND TECHNIQUES, vol 24 n°4 avril 1976 pages 231-233. Cet article est intitulé "un circuit amélioré de couplage d'une ligne à ruban et d'une ligne à fente". Cet article explique que le taux d'onde stationnaire et la largeur de bande d'un couplage réalisé entre ces deux types de lignes peuvent être améliorés par une architecture dans laquelle l'emplacement du court-circuit sur la ligne à ruban et du circuit ouvert sur la ligne à fente peut être rendu moins critique. L'architecture proposée consiste à utiliser une ligne à ruban et une ligne à fente situées dans le prolongement l'une de l'autre et non plus perpendiculairement l'une à l'autre. A l'endroit de la jonction, la ligne à fente et la ligne à ruban se divisent en deux tronçons de lignes à 120° l'un de l'autre et à 120° des lignes incidentes. Les auteurs expliquent que grâce à la symétrie ainsi réalisée et à condition que les deux tronçons de la ligne à ruban soient terminés l'un par un circuit ouvert, l'autre par un circuit fermé et de même pour les deux tronçons de la ligne à fente, il est obtenu un couplage présentant de bonnes caractéristiques entre 2 et 9 GHz.

L'architecture proposée dans cet article est reprise pour la réalisation d'un diviseur de fréquence. Ce diviseur est décrit dans le brevet CA-A-1 207 852. L'inventeur de ce diviseur remarque page 2 lignes 15-21 que pour le bon fonctionnement du coupleur décrit dans l'article IEEE il est crucial que les signaux réfléchis par les extrémités de chacune des branches à 120° de la ligne à fente ou de la ligne à ruban soient en opposition de phase. Une onde ne peut être transmise de la ligne à ruban à la ligne à fente et vice versa qu'à cette condition. Cette condition est réalisée grâce à la dissymétrie dans les terminaisons à 120° l'une étant fermée sur un court-circuit et l'autre sur un circuit ouvert. Il a alors l'idée (page 2 lignes 22-25) d'utiliser cette propriété en conjonction à la génération du sous-harmonique à la fréquence f/2, la fréquence f étant la fréquence d'entrée du diviseur. A cette fin il court-circuite les extrémités des branches à 120° de la ligne à fente et il polarise en phase à la fréquence f, des diodes branchées aux extrémités des branches à 120° de la ligne à fente.

De ce fait les composantes à la fréquence f sont en phase et ne passent pas dans la ligne à fente tandis que les composantes à la fréquence f/2 sont en opposition de phase et donc passent. L'inventeur signale ensuite des variantes possibles pour la ligne à ruban et la ligne à fente. Ainsi la ligne à ruban, peut à l'endroit de la jonction, être formée par une ligne s'évasant extérieurement en Y, une fente à bords parallèles à l'axe de la ligne étant ménagée entre les deux branches du Y ou bien par la même forme extérieure mais sans fente à bords parallèles à l'axe de la ligne (figures 4c et 4d) (page 5 lignes 3-17). La ligne à fente, quant à elle, peut être constituée par une ligne sans prolongements à 120°, ces prolongements pouvant être de longueur nulle en particulier si l'on souhaite une grande largeur de bande.

D'autres utilisations du circuit de couplage de base décrit dans l'article des IEEE transactions susmentionné sont envisagées par l'auteur de l'article lui-même. L'auteur signale que les mesures de performance du coupleur ont été faites en utilisant deux jonctions réalisant l'une un couplage ligne à ruban/ligne à fente et l'autre un couplage ligne à fente/ligne à ruban. Les auteurs terminent leur article en indiquant qu'il paraît possible compte tenu de ces résultats de réaliser un circuit déphaseur 180°, large bande en utilisant deux structures à deux jonctions, c'est-à-dire quatre jonctions au total. Dans ce cas indiquent les auteurs, l'un des courts-circuits de l'une des quatre jonctions doit être remplacé par un circuit ouvert et vice versa. On voit donc que ce genre de dispositifs de couplage ne sont en général pas prévus pour réaliser en même temps un circuit déphaseur dont la valeur du déphasage serait contrôlée. Lorsqu'un déphasage déterminé doit être introduit, le montage est modifié pour insérer un circuit déphaseur de tout type connu avant ou après le dispositif de couplage, ce qui augmente les pertes, complique le montage et le rend plus volumineux.

Il existe donc un besoin pour des dispositifs de couplage à déphaseur incorporé ou inversement pour des dispositifs déphaseurs incorporés dans des dispositifs de couplage.

Un but de la présente invention est donc de réaliser dans une même structure un changement de ligne de propagation et un déphasage contrôlé de l'onde incidente, ce qui entraîne une réduction des pertes et de l'encombrement.

L'invention se rapporte à un circuit déphaseur hyperfréquence selon la revendication 1.

D'autres caractéristiques et avantages de la présente invention apparaîtront à la lecture de la description suivante d'un exemple particulier de réalisation, ladite description étant faite en relation avec les dessins joints dans lesquels
- la figure 1 est une vue de dessus d'une ligne à fente ;
- la figure 2 est une vue en coupe de la ligne à fente suivant la ligne II-II de la figure 1 ;
- la figure 3 est une vue de dessus d'une ligne à ruban ou ligne microstrip ;
- la figure 4 est une vue en coupe de la ligne à ruban suivant la ligne IV-IV de la figure 3 ;
- la figure 5 est une vue en perspective cavalière d'un circuit déphaseur hyperfréquence selon l'invention, et
- les figures 6,7 et 8 sont des schémas qui permettent de comprendre le fonctionnement du circuit déphaseur hyperfréquence selon l'invention.

Les figures 1 à 4 ont été décrites succinctement dans le préambule pour définir le domaine de l'invention, c'est-à-dire celui des lignes à fente et à ruban.

La figure 5 est une vue en perspective qui montre de manière schématique un circuit déphaseur hyperfréquence qui comprend un substrat 10 en matériau diélectrique analogue à celui portant la référence 3 ou 7 sur les figures 2 et 4. La face inférieure du substrat 10 est recouverte d'une couche métallique 11 dans laquelle est pratiquée une fente 12 rectiligne d'une certaine largeur d, par exemple par action chimique, de manière à réaliser une ligne à fente du type de celle décrite en relation avec les figures 1 et 2. Cette fente 12 ne s'étend pas sur toute la longueur du substrat et se termine à une extrémité 40 par un court-circuit constitué par la couche métallique 11. L'autre extrémité 41 de la ligne à fente est ouverte.

La face supérieure 14 du substrat 10 comporte un ruban 15 appelé microstrip, ayant une forme particulière. Il comprend un bras central 16 et deux bras latéraux 17 et 18 qui sont connectés au bras central 16 par un bras transversal 23, l'ensemble des bras réalisant une structure ayant la forme d'un chandelier à deux branches de longueurs inégales. Le bras 17, par exemple, a une longueur qui est supérieure de b/4 à celle du bras 18 pour des raisons qui seront expliquées ci-après, b étant la longueur d'onde des signaux hyperfréquence transmis par la ligne.

Les extrémités 19 et 20 des bras 17 et 18 sont connectées chacune à la cathode d'une diode PIN 21 et 22 dont l'anode est connectée à la masse. Ces diodes 21 et 22 ont été représentées sous leur forme électrique mais on comprend, qu'en pratique, elles se présentent sous la forme d'un composant que l'on câble sur le substrat 10 en connectant les bornes de sortie, l'une à l'extrémité d'une branche 17 ou 18 et l'autre au potentiel de la masse.

Ces diodes 21 et 22 sont polarisées par des circuits de polarisation de type classique qui comprennent, pour la diode 22 par exemple, une bobine de choc 30 et un condensateur de découplage 31 pour la cathode de la diode et une bobine de choc 32 et un condensateur de découplage 33 pour l'anode de la diode. La tension de polarisation Vp est appliquée entre les points 34 et 35 des circuits de polarisation.

Sur la figure 5, on a représenté les diodes 21 et 22 connectées dans un certain sens entre l'extrémité de la branche et le potentiel de la masse. Bien entendu, elles peuvent être connectées dans l'autre sens, l'important étant qu'elles puissent être conductrices ou bloquées selon la tension de polarisation Vp qui leur est appliquée.

Les positions de la ligne à fente 12 et de la ligne à ruban doivent être telles que la ligne à fente soit alignée avec le bras central 16 et que son extrémité 40 aboutisse sous le bras 16 de manière à obtenir le meilleur couplage possible. Par ailleurs les longueurs du bras transversal 23 de part et d'autre du bras central 16 sont égales.

Le fonctionnement du circuit déphaseur hyperfréquence qui vient d'être décrit en relation avec la figure 5 sera maintenant expliqué à l'aide des figures 6, 7 et 8. Les bras 16, 17 et 18 réalisent un diviseur de puissance pour l'onde incidente transmise par la ligne 16 à la manière d'un Té magique. Il est connu que dans un Té magique (figure 6), l'onde incidente 25 à l'entrée 26 se partage en deux ondes d'amplitudes A et phases Φ égales sur les voies 27 et 28, la voie 29 étant découplée. Il est également connu (figure 7) que deux ondes de même amplitude A mais en opposition de phase qui sont appliquées sur les voies 27 et 28 se combinent en phase sur la voie 29, la voie 26 étant découplée.

Dans le cas du circuit déphaseur de la figure 5, par suite du bras 17, qui a une longueur supérieure de b/4 à la longueur du bras 18 (figure 8), l'onde incidente en 16, après partage dans les deux bras latéraux, est réfléchie par les extrémités 19 et 20 desdits bras mais les ondes réfléchies ont une différence de phase de 180° due à une différence de longueur des trajets égale à b/2. Il en résulte qu'elles ne peuvent pas sortir par l'entrée 16 mais par la ligne à fente 12, le couplage avec cette dernière étant réalisé par l'intermédiaire du bras transversal 23.

A titre illustratif, on a représenté sur la figure 5 les sens des champs électriques e1 et e2 dans le substrat 10 sous le bras transversal 23 et le champ électrique e3 résultant de leur combinaison dans la ligne à fente 12. Le fonctionnement du circuit déphaseur a été décrit pour un certain sens de propagation - ligne à ruban vers ligne à fente - mais il est clair que le circuit déphaseur fonctionne également dans l'autre sens de propagation - ligne à fente vers substrat.

La variation du déphasage entre l'onde entrant par la ligne à ruban 16 et l'onde sortant par la ligne à fente 12 dépend de la variation d'impédance présentée par les diodes 21 et 22 selon qu'elles sont simultanément bloquées ou conductrices, leur état dépendant de la tension de polarisation Vp qui leur est appliquée. Il est à remarquer qu'il existe un certain déphasage entre les ondes d'entrée et de sortie pour un certain état des diodes et que ce déphasage est modifié lorsque les diodes passent dans l'autre état de sorte qu'il en résulte une variation du déphasage entre les deux états successifs des diodes.

De manière plus précise, la variation du déphasage à obtenir est calculée en fonction de l'impédance de ligne, de la longueur de la ligne et de la capacité de la diode, les calculs étant effectués conformément à l'art antérieur connu tel que celui cité dans le préambule. On peut ainsi réaliser des circuits déphaseurs qui introduisent des déphasages élémentaires de 22,5° 45° ou 90° dans des bandes de fréquence de 10 %.

Par ailleurs, ces circuits déphaseurs élémentaires peuvent être assemblés pour réaliser différentes combinaisons des déphasages élémentaires. Chaque déphasage élémentaire est obtenu en rendant les diodes 21 et 22 simultanément passantes ou bloquées.

Les circuits déphaseurs d'un groupe peuvent être assemblés de diverses manières et l'une d'entre elles consiste à utiliser un même substrat sur lequel sont réalisés les différentes transitions ligne à fente/ligne à ruban. Le couplage entre les circuits déphaseurs adjacents peut être réalisé de diverses façons, par exemple un couplage ligne à fente/ligne à fente, ou un couplage ligne à ruban/ligne à ruban , ou encore un couplage ligne à fente/ligne à ruban et vice versa.

## Revendications

1. Circuit de couplage entre une ligne à ruban (16, 17, 18) et une ligne à fente (12) avec introduction commandable d'un déphasage entre une onde hyperfréquence d'entrée alimentant l'une des lignes et une onde en sortie sur l'autre ligne, la ligne à fente (12) et la ligne à ruban (16, 17, 18) étant situées de part et d'autre d'une couche formée d'un substrat (10) en matériau diélectrique, un axe central de chacune des lignes étant situé dans un même plan perpendiculaire à la couche de substrat (10), dit plan de jonction, la ligne à ruban se séparant en deux bras (23, 17 ; 23, 18) de façon symétrique par rapport au plan de jonction, chaque bras (23, 17 ; 23, 18) ayant une extrémité (19, 20), caractérisé en ce que les bras sont constitués chacun d'une première partie (23) perpendiculaire au plan de jonction, chacune des premières parties étant symétrique de l'autre par rapport au plan de jonction et d'une seconde partie (17, 18) située à l'extrémité de la première parallèlement au plan de jonction, ces deux secondes parties ayant entre elles une différence de longueur électrique égale à b/4, b étant la longueur d'onde de l'onde hyperfréquence et en ce que une diode PIN (21, 22) est branchée entre chacune des extrémités (19, 20) des bras (17, 18) et la masse, la polarisation des diodes étant commandée par des moyens les rendant simultanément passantes ou bloquées, le changement d'état des diodes (21, 22) introduisant un déphasage entre les ondes d'entrée et de sortie.

2. Circuit déphaseur, caractérisé en ce qu'il comprend plusieurs circuits déphaseurs selon la revendication 1 disposés en série, chaque circuit déphaseur étant prévu pour introduire une variation de phase déterminée lors du changement d'état desdites diodes.

3. Circuit déphaseur selon la revendication 2, caractérisé en ce que lesdits circuits déphaseurs sont réalisés sur un même substrat.

4. Circuit selon la revendication 3, caractérisé en ce que deux circuits déphaseurs adjacents sont couplés par l'intermédiaire de leur ligne à fente (12).

5. Circuit déphaseur selon la revendication 3, caractérisé en ce que deux circuits déphaseurs adjacents sont couplés par l'intermédiaire de leur ligne à ruban (16).

6. Circuit déphaseur selon la revendication 3, caractérisé en ce que deux circuits déphaseurs adjacents sont coupés par une transition ligne à fente/ligne à ruban ou vice versa.

## Claims

1. Circuit for coupling a strip line (16, 17, 18) and a slot line (12) with controllable introduction of a phase shift between an input microwave feeding one of the lines and an output wave on the other line, the slot line (12) and the strip line (16, 17, 18) being situated on either side of a layer formed by a substrate (10) of a dielectric material, a central axis of each of the lines being situated in the same plane perpendicular to the substrate layer (10), termed the junction plane, the strip line separating into two arms (23, 17; 23, 18) in a symmetric manner with respect to the junction plane, each arm (23, 17; 23, 18) having an end (19, 20), characterized in that the arms each consist of a first part (23) perpendicular to the junction plane, each of the first parts being symmetric with the other with respect to the junction plane and of a second part (17, 18) situated at the end of the first and parallel to the junction plane, these two second parts having between them a difference in electric length equal to b/4, b being the wavelength of the microwave and in that a PIN diode (21, 22) is joined between each of the ends (19, 20) of the arms (17, 18) and earth, the biasing of the diodes being controlled by means which render them simultaneously passing or blocked, the change of state of the diodes (21, 22) introducing a phase shift between the input and output waves.

2. Phase shifter circuit, characterized in that it comprises several phase shifter circuits according to Claim 1 arranged in series, each phase shifter circuit being provided in order to introduce a specified phase variation upon the change of state of the said diodes.

3. Phase shifter circuit according to Claim 2, characterized in that the said phase shifter circuits are produced on the same substrate.

4. Circuit according to Claim 3, characterized in that two adjacent phase shifter circuits are coupled by way of their slot line (12).

5. Phase shifter circuit according to Claim 3, characterized in that two adjacent phase shifter circuits are coupled by way of their strip line (16).

6. Phase shifter circuit according to Claim 3, characterized in that two adjacent phase shifter circuits are coupled by a slot line/strip line transition or vice versa.

## Patentansprüche

1. Schaltung zum Koppeln zwischen einer Streifenleitung (16, 17, 18) und einer Schlitzleitung (12) mit steuerbarer Einführung einer Phasenverschiebung zwischen einer eine der Leitungen speisenden Höchstfrequenzwelle und einer Ausgangswelle an der anderen Leitung, wobei die Schlitzleitung (12) und die Streifenleitung (16, 17, 18) beiderseits einer von einem Substrat (10) aus dielektrischem Material gebildeten Schicht angebracht sind, eine Mittelachse jeder der Leitungen in der gleichen Ebene, der Verbindungsebene, senkrecht zur Substratschicht (10) liegt, die Streifenleitung in zwei Arme (23, 17; 23, 18) symmetrisch bezüglich der Verbindungsebene aufgeteilt ist und jeder Arm (23, 17; 23, 18) ein Ende (19, 20) aufweist, dadurch gekennzeichnet, daß die Arme jeweils von einem ersten Teil (23) senkrecht zur Verbindungsebene, wobei jeder der ersten Teile (23) bezüglich der Verbindungsebene symmetrisch zum anderen ist, und von einem zweiten Teil (17, 18) gebildet ist, der am Ende des ersten Teils parallel zur Verbindungsebene liegt, wobei diese beiden zweiten Teile zwischen sich eine Differenz der elektrischen Länge von b/4 aufweisen, wobei b die Wellenlänge der Höchstfrequenzwelle ist, und daß zwischen jedem der Enden (19, 20) der Arme (17, 18) und Masse ein PIN-Diode (21, 22) angeschlossen ist, wobei die Vorspannung der Dioden von Mitteln gesteuert ist, die sie gleichzeitig leitend oder sperrend machen, wobei die Änderung des Zustandes der Dioden (21, 22) eine Phasenverschiebung zwischen der Eingangswelle und der Ausgangswelle hervorruft.

2. Phasenschieberschaltung, dadurch gekennzeichnet, daß sie mehrere in Serie geschaltete Phasenschieberschaltungen nach Anspruch 1 enthält, wobei jede Phasenschieberschaltung dazu vorgesehen ist, eine bestimmte Phasenänderung bei der Zustandsänderung der Dioden einzuführen.

3. Phasenschieberschaltung nach Anspruch 2, dadurch gekennzeichnet, daß die Phasenschieberschaltungen auf dem gleichen Substrat gebildet sind.

4. Schaltung nach Anspruch 3, dadurch gekennzeichnet, daß zwei nebeneinanderliegende Phasenschieberschaltungen über ihre Schlitzleitung (12) gekoppelt sind.

5. Phasenschieberschaltung nach Anspruch 3, dadurch gekennzeichnet, daß zwei nebeneinanderliegende Phasenschieberschaltungen über ihre Streifenleitung (16) gekoppelt sind.

6. Phasenschieberschaltung nach Anspruch 3, dadurch gekennzeichnet, daß zwei nebeneinanderliegende Phasenschieberschaltungen durch einen Übergang Schlitzleitung/Streifenleitung oder umgekehrt gekoppelt sind.
